# FASCICULE DE BREVET EUROPEEN

(11) **EP 2 531 264 B1**
(45) Date de publication et mention de la délivrance du brevet: **21.09.2016**
(21) Numéro de dépôt: 11705948.5
(22) Date de dépôt: 31.01.2011
(51) Int. Cl.: A63C 17/12

(54) **CHAUSSURES OU SOUS-SEMELLES ROULANTES PERMETTANT UNE MARCHE RAPIDE**
BERÄDERTE SCHUHE ODER SOHLEN FÜR SCHNELLES GEHEN
WHEELED SHOES OR UNDERSOLES ENABLING FAST WALKING

(30) Priorité: 01.02.2010 FR 1000409
(43) Date de publication de la demande: 12.12.2012
(73) Titulaire: Chavand, Paul, 21000 Dijon (FR)
(72) Inventeur: Chavand, Paul, 21000 Dijon (FR)
(74) Mandataire: IP Trust
(86) Numéro de dépôt international: PCT/FR2011/050190
(87) Numéro de publication internationale: WO 2011/092443

(56) Documents cités:
- WO-A1-01/87436
- FR-A1- 2 896 998
- US-A1- 2008 061 521

## Description

La présente invention se situe dans le domaine de la mobilité urbaine, et concerne un moyen de déplacement individuel permettant de marcher à une vitesse plus élevée que celle de la marche normale, sans aucun mouvement de patinage, sans course de prise d'élan, et sans modifier le rythme, l'amplitude, ni la stabilité longitudinale de la marche naturelle.

L'invention constitue un nouveau moyen individuel de déplacement, en milieu plutôt urbain, qui réalise une combinaison avantageuse de la marche à pied et du trottoir roulant, et qu'on pourrait définir comme une sorte de « tapis roulant embarqué et progressif » qui se déroule sous les chaussures du marcheur. L'invention cumule ainsi plus d'avantages que tous les moyens de déplacement individuel urbain existant actuellement, dont en particulier la rapidité, la sécurité, le confort d'utilisation, le très faible encombrement personnel et la maîtrise immédiate sans apprentissage.

L'invention, définie par l'objet de la revendication 1, consiste en une paire de chaussures roulantes, ou, avantageusement, de sous-semelles roulantes 1-1 adaptables par fixation rapide 1-2 aux semelles de chaussures normales d'un marcheur, et permettant la marche à une vitesse deux à trois fois plus élevée (supplément de vitesse pouvant atteindre de l'ordre de 8km/h) sans apprentissage et en toute sécurité.

Ces chaussures ou sous-semelles roulantes 1-1 comprennent une platine supérieure 1-11, 1-14 (sous-semelle proprement dite) montée sur un châssis reposant sur au moins un jeu de roues 2-4 ou de chenilles 2-5 en contact avec le sol. Elles comportent une articulation latérale 1-3 autorisant les mouvements naturels des talons par rapport aux pointes de pieds 1-10 lors de la marche normale, ce qui leur procure un confort supérieur aux rollers, par exemple. Cette articulation latérale de la partie arrière 2-2 (un peu plus de la moitié de la sous-semelle) par rapport à la partie avant 2-3 est obtenue grâce à un axe ou un système à charnières 1-3, la partie arrière pouvant ainsi pivoter dans le plan vertical pour suivre le décollement et l'élévation du talon du pied porteur par rapport à sa pointe 1-10, qui se produisent naturellement en milieu et fin de pas lors de la marche normale.

Chacune de ces deux parties peut supporter seule le poids du corps tout en roulant sur des roues 2-4 ou des chenilles 2-5, de telle sorte que, quelque soit la vitesse initiale de la chaussure ou sous-semelle roulante par rapport au sol, le poids du corps repose successivement, selon les phases du pas du pied porteur, sur l'extrémité arrière de la partie arrière lors du poser de talon 1-11, puis sur l'ensemble des deux parties, puis sur la seule partie avant 1-12 lors de la dernière phase du pas.

Il est connu le document WO 01/87436 A1 qui divulgue une chaussure roulante articulée latéralement, mais selon une fonction différente de celle décrite ci-dessus. En effet, l'articulation latérale de cette chaussure roulante est destinée à permettre une sorte de mouvement de balancier des pieds « ...du marcheur, qui, en exerçant alternativement la pression du poids de son corps sur la semelle d'arrière en avant et d'un pied sur l'autre » (page 3, lignes 27 à 29) fournit de la motricité en avant ; ce mouvement est décrit en deux temps : « ...dans un premier temps, en descendant, sous la pression du poids du corps de l'utilisateur s'exerçant sur le talon, le ressort amortisseur 5 de l'arrière se comprime et celui de l'avant se décomprime » (page 8 lignes 25 à 27), puis, « Dans un deuxième temps, en descendant, sous la pression du poids du corps de l'utilisateur s'exerçant sur la pointe du pied, le ressort amortisseur 5 de l'avant se comprime et celui de l'arrière se décomprime » (page 9 lignes 1 à 3), montrant qu'il porte sur l'ensemble de la semelle, dont la rotation globale autour de l'articulation a pour but d'activer les « mécanismes moteurs », mais sans modifier sensiblement l'orientation du talon relativement à la pointe de pied. A aucun endroit ce document ne divulgue d'ailleurs la possibilité de l'élévation du talon du pied porteur par rapport à sa pointe, ayant notamment pour effet de fermer de manière significative l'angle formé par le talon et la pointe du pied (cf. figure 2 du présent document).

Un jeu de roues de chaque côté de la chaussure ou sous-semelle lui confère une stabilité latérale. Avec en outre une totale stabilité longitudinale permettant de conserver l'amplitude de la marche naturelle, et constituant le fondement technique de l'invention (voir ci-dessous), l'invention maintient le marcheur en équilibre naturel de marche sans effort particulier, ni nécessité de maintien des chevilles, quelques soient la phase du pas et la vitesse initiale, par rapport au sol, des chaussures ou sous-semelles roulantes.

Le principe de fonctionnement de l'invention repose sur la compensation de la force naturelle de dérapage en avant ou en arrière, c'est-à-dire de la composante parallèle au sol, en avant lors de l'attaque du talon 1-5a, et en arrière lors de la phase finale du pas 1-5b, de la force transmise à chaque chaussure ou sous-semelle roulante par la jambe porteuse, compensation ne pouvant pas être un freinage, qui empêcherait les roues de prendre la vitesse nécessaire à l'obtention d'une marche à vitesse plus élevée que celle de la marche normale.

En effet, lors de la marche naturelle, la force de poids du marcheur, appliquée en son centre de gravité, peut être décomposée en deux forces : une composante parallèle au sol et une composante ayant pour direction la jambe porteuse 1-6, laquelle a pour intensité P.g.cos αp / cos α (où P désigne le poids du marcheur, α l'angle entre la normale au sol et la jambe porteuse 1-7, αp l'angle de pente du sol 2-11 par rapport à l'horizontale, et g l'accélération de la pesanteur). Cette composante transmise par la jambe porteuse peut, elle-même, être décomposée, en son point d'application à la chaussure ou sous-semelle roulante, en une composante normale au sol, annulée par la réaction du sol, et une composante parallèle au sol 1-5a et 1-5b, ayant pour intensité algébrique P.g.cos αp.tg α (avec les mêmes notations). Cette composante parallèle au sol est une force de dérapage relativement importante : par exemple, pour un marcheur ayant un angle maximal de pas α égal à 14°, l'intensité maximale de cette force, en avant comme en arrière, est de l'ordre du quart de son poids.

Bien que tout marcheur expérimente ce dérapage très occasionnellement, lorsque le sol devient glissant (feuille morte mouillée, neige, verglas, etc.), conditions dans lesquelles il réduit d'ailleurs instinctivement l'amplitude de son pas, donc la valeur de l'angle α et de la force de dérapage qui en dépend presque linéairement, il l'oublie presque tout le temps, en raison de la force de frottement de sa semelle de chaussure sur le sol, qui la compense exactement. Ce n'est que lorsqu'un manque d'adhérence de la semelle sur le sol vient surprendre le marcheur, que cette force de dérapage le déséquilibre et peut le faire chuter, par ce qu'il est convenu d'appeler le « grand écart ».

De la même façon, en montant sur un dispositif pouvant rouler librement, la force de frottement n'existe plus (en négligeant les frottements de la mécanique), et on devient « un patineur », qui doit gérer en permanence son équilibre, en évitant surtout les mouvements de la marche naturelle.

Telle qu'est décrite l'invention objet du document WO 01/87436 A1 précédemment cité, aucune analyse complète n'est faite de l'effet de la force de dérapage sur un système roulant devant permettre la marche, et les notions de force de compensation du dérapage, de conservation de l'amplitude et de stabilité longitudinale de la marche normale ne sont aucunement divulguées. En particulier, la force de dérapage en avant subie par le pied lors de la première phase du pas (poser de talon) n'est pas compensée par une force en arrière, tous les « mécanismes moteurs » décrits et illustrés ayant pour effet de « transmettre » ou « renforcer » ou « multiplier » la motricité en avant des roues motrices au moyen de chaque « chaîne cinématique », et aucune motricité en arrière autre qu'un freinage n'étant mentionnée ; ainsi la motricité qui s'exerce alors dans le sens avant amplifie encore le dérapage en grand écart, ce qui est confirmé par la description du pas : « Un pas avec l'appareil, c'est-à-dire une simple pression arrière suivie d'une pression avant permet déjà de parcourir plusieurs mètres. » (page 9 lignes 10 et 11).

La présente invention réalise la compensation de la force de dérapage, en avant ou en arrière, en créant artificiellement une force opposée 1-13a et 1-13b, grâce à un système moteur couplé aux roues motrices 1-4, et contrôlé par un système d'asservissement de la vitesse des roues motrices, qui affranchit cette vitesse de l'effet de la force de dérapage tendant à l'augmenter (dérapage avant) ou à la diminuer (dérapage arrière) en ajustant à tout instant le couple moteur, dans un sens ou dans l'autre, à la valeur de compensation, quelle que soit la valeur de l'angle α 1-7 de la jambe porteuse par rapport à la normale au sol, et quelle que soit la vitesse initiale par rapport au sol de la chaussure ou sous-semelle roulante. Afin d'obtenir la meilleure compensation sur l'ensemble de la chaussure ou sous-semelle roulante, au moins une courroie, avantageusement crantée 2-16, ou tout autre moyen mécanique équivalent (chaîne, engrenages, arbre de transmission) permet de coupler solidairement l'ensemble de ses essieux et roues.

Plusieurs types de moteurs, correspondant à plusieurs sources d'énergie, sont exploitables pour produire cette force de compensation : moteur inertiel, constitué d'au moins un volant d'inertie couplé aux roues motrices via une forte démultiplication, et utilisant l'énergie cinétique stockée par le volant d'inertie, moteur électrique, utilisant l'énergie d'une batterie électrique rechargeable, moteur à énergie potentielle de gravité, utilisant, comme stockage d'énergie, la hauteur par rapport au sol du marcheur lui-même, moteur mécanique à énergie élastique, stockée dans un ressort mécanique, pneumatique ou hydropneumatique, ou encore tout système moteur obtenu par combinaison, en tout ou partie, de ces types d'énergie. Dans tous les cas, et avec les notations qui précèdent, l'intensité algébrique de la force de compensation créée par le système moteur doit être aussi proche que possible de la valeur - P.g.cos αp.tg α, le type de chaque système d'asservissement dépendant du type de moteur contrôlé. Dans toute la suite, on négligera le terme cos αp, la pente du sol étant supposée très faible.

Le moteur utilisé peut avantageusement être réversible, c'est-à-dire pouvant fonctionner soit en mode moteur, en fournissant un couple moteur par consommation d'énergie, soit en mode générateur, en produisant de l'énergie lorsqu'on lui fournit un couple moteur. En effet, dès que la sous-semelle roulante a acquis de la vitesse par rapport au sol, la force de dérapage travaille lors de son déplacement en avant pendant la phase talon (depuis l'attaque du talon jusqu'au redressement de la jambe porteuse perpendiculairement au sol), ce travail (dans le sens de la force, donc positif) produisant une énergie W, et, pendant la phase pointe (depuis la perte d'orthogonalité de la jambe porteuse avec le sol jusqu'au dernier appui sur la pointe de pied), ce travail (dans le sens contraire de la force, donc négatif) consommant l'énergie W (on admet la symétrie des angles entre les deux phases). La réversibilité du moteur permet alors de récupérer l'énergie produite lors de la phase talon, pour la consommer lors de la phase pointe, ce qui, à vitesse constante de la chaussure ou sous-semelle roulante, ne consomme ainsi pratiquement aucune énergie externe (selon le rendement du moteur dans chacun de ses deux modes de fonctionnement).

Le système moteur peut être complété par un système de roue à cliquet 2-8 qui permet d'éviter tout recul lorsque les chaussures ou sous-semelles roulantes sont à l'arrêt.

Par ailleurs, la symétrie, lors de chaque pas, de la force de dérapage arrière sur une jambe et de la force de dérapage avant sur l'autre, fait que les chaussures ou sous-semelles roulantes ne peuvent ainsi acquérir de vitesse. Il faut donc leur adjoindre un dispositif « accélérateur » complémentaire, créant une surcompensation dans le sens avant pour permettre l'augmentation progressive, en quelques pas, de la vitesse globale du marcheur. Par une action moindre sur cet accélérateur, le marcheur peut également compenser les forces de frottement de l'ensemble des mécanismes, et ainsi conserver sa vitesse. Cet accélérateur est constitué par un système moteur d'accélération couplé aux roues motrices, à énergie soit électrique, soit potentielle de gravité, permettant de fournir un couple moteur supplémentaire aux roues motrices dans le sens de la marche, et une « commande de pointe de pied », située au niveau de la partie avant de la platine supérieure, qui permet d'augmenter ce couple moteur proportionnellement à la pression qu'elle subit de la pointe du pied porteur. Afin de permettre un roulage libre sans accélération lorsque le marcheur souhaite « se laisser rouler » sans marcher sur ses chaussures ou sous-semelles roulantes, cette commande de pointe de pied n'est active que lorsque la partie arrière de la platine supérieure s'élève par rapport à la partie avant (phase de fin de pas).

Enfin, un système de freinage progressif et efficace 2-15 permet un arrêt en un pas ou plusieurs, selon le souhait du marcheur, grâce une action spécifique du pied sur la chaussure ou sous-semelle roulante, telle que par exemple le maintien du talon au sol tout en levant la pointe du pied au-delà de que ce qui est nécessaire pour la marche normale 1-9.

Un premier mode particulier de réalisation de l'invention utilise un moteur à inertie, composé d'au moins un volant d'inertie couplé aux roues motrices via une forte démultiplication, l'énergie du moteur étant alors l'énergie cinétique emmagasinée dans chaque volant d'inertie en rotation rapide 2-6. Le double avantage de ce type de moteur est qu'il est presque parfaitement réversible pendant la durée très faible de chaque pas, et que l'indépendance de sa vitesse, donc de celle des roues motrices, par rapport à la force de dérapage, résulte intégralement de sa propriété, intrinsèque à l'inertie, de résister à tout changement forcé de sa vitesse par un contre-couple d'inertie ; l'asservissement de la vitesse est donc par nature intégré au moteur. De façon intuitive, il se passe la même chose, à un niveau d'énergie bien supérieur, que dans une voiture miniature à moteur à friction : de même que la voiture résiste à l'avancement forcé (la « friction ») qui permet de lancer son moteur, le moteur inertiel, sous réserve d'une démultiplication suffisante 1-4, résiste très fortement à la force de dérapage en avant lors de la phase talon, tout en emmagasinant l'énergie produite par cette force ; inversement, de même qu'il faut produire un effort symétrique pour stopper la voiture à friction, le moteur inertiel contre la force de dérapage en arrière lors de la phase pointe, en restituant l'énergie qu'il vient d'emmagasiner en phase talon. Le compromis idéal à trouver consiste à minimiser au maximum le poids du volant (donc celui de la chaussure ou sous-semelle roulante) en augmentant la démultiplication, dans la limite cependant de la vitesse angulaire maximale admissible (limitée par les vibrations ou le risque d'éclatement du volant).

Du fait de l'effet gyroscopique (forte inertie directionnelle dans le plan du volant d'inertie), il peut être avantageux de dédoubler le volant d'inertie en deux volants parallèles tournant en sens contraire (disposition dite « contrarotative »), de façon à annuler l'effet gyroscopique et permettre une orientation latérale totalement libre de chaque pied, comme lors de la marche normale.

Dans ce premier mode particulier de réalisation de l'invention, la commande de pointe de pied de l'accélérateur est la partie avant de la platine supérieure 2-3, également articulée latéralement, pour constituer une pédale couplée mécaniquement aux roues motrices par des crémaillères 2-7, câbles, chaînes, courroies, ou engrenages 2-12, qui augmente la vitesse des roues motrices grâce à l'énergie potentielle de gravité apportée par la pression du poids du corps du marcheur sur sa pointe de pied et son enfoncement de quelques millimètres ou centimètres, selon la vitesse initiale acquise auparavant par la chaussure ou sous-semelle roulante. Tant que la partie arrière de la platine supérieure ne s'élève pas, un renfort de prolongement sous la partie avant (cf. figure 2) bloque cette pédale en position haute, son couplage mécanique avec les roues motrices étant alors débrayé ; en fin d'abaissement de la pédale, tout comme pendant sa remontée, ce couplage est également débrayé, ce qui permet dans les trois cas un roulage libre à partir de la vitesse acquise. Ce débrayage du couplage mécanique entre la pédale et les roues motrices lorsque la partie arrière de la platine supérieure n'est pas élevée, ou lorsque la pédale est en fin d'abaissement ou en mouvement de remontée, est obtenu grâce à un bras articulé sur le même axe que la pédale, mais indépendamment d'elle, supportant un engrenage intermédiaire 2-12 toujours en prise avec la crémaillère de la pédale, et muni d'un ressort l'élevant vers le haut en position dégagée, pour réaliser un couplage temporaire « enclenchant à l'effort dans le bon sens ».

Un deuxième mode particulier de réalisation de l'invention utilise un moteur électrique couplé aux roues motrices par une démultiplication adaptée au régime nominal du moteur. Dans ce cas, l'énergie électrique est stockée dans une batterie électrique rechargeable, et l'ajustement du couple moteur à une valeur aboutissant à la compensation de la force de dérapage est obtenu par un système électronique d'asservissement de la vitesse de rotation des roues motrices à la consigne de vitesse souhaitée, la vitesse de rotation étant mesurée grâce à un capteur spécifique ; il est doublement avantageux d'utiliser un moteur électrique réversible, par exemple un moteur électrique à courant continu qui se comporte en dynamo lorsque la motricité de son rotor est produite par un moyen externe, même partiellement (compte tenu des rendements imparfaits de ce type de moteur-générateur), car son fonctionnement en mode générateur, lors du dérapage avant, d'une part contribue naturellement à la stabilité de la vitesse, le générateur résistant d'autant plus qu'il produit d'énergie, et d'autre part récupère partiellement l'énergie produite, ce qui réduit significativement la consommation du moteur pendant chaque pas. De plus, cette réversibilité peut permettre, par extension, l'utilisation des chaussures ou sous-semelles roulantes dans les pentes, la batterie restituant dans les montées l'énergie électrique que le moteur-générateur a produite en limitant la vitesse dans les descentes.

Dans ce deuxième mode particulier de réalisation de l'invention, la commande de pointe de pied de l'accélérateur est un capteur de pression de la pointe du pied sur la partie avant de la platine supérieure, qui, dès que la partie arrière de la platine supérieure est élevée par rapport à cette partie avant, agit directement sur la consigne de vitesse du système électronique d'asservissement pour augmenter la vitesse souhaitée proportionnellement à la mesure de pression obtenue.

Un troisième mode particulier de réalisation de l'invention utilise un moteur mécanique exploitant l'énergie potentielle de gravité du marcheur lui-même, grâce à un mécanisme d'assiette variable de la platine supérieure de la sous-semelle, rendue mobile verticalement par rapport au châssis, et couplé mécaniquement aux roues motrices de façon réversible par des crémaillères, câbles, chaînes, courroies ou engrenages. Ce type de moteur mécanique est parfaitement réversible, l'énergie potentielle de gravité fournie par l'abaissement de la platine supérieure, donc du marcheur lui-même, qui constitue ainsi le dispositif de stockage d'énergie, produisant le couple moteur, et, inversement, toute motricité externe en avant fournie aux roues motrices produisant l'élévation du marcheur, donc l'énergie potentielle de gravité correspondante. De plus, le couple délivré par le moteur est proportionnel au poids du marcheur quelle que soit sa vitesse, ce qui ne laisse plus que l'angle α 1-7 comme variable d'ajustement de la force de compensation à obtenir.

L'asservissement de la vitesse des roues motrices est obtenu dans ce cas par l'ajustement du couple moteur à la valeur de compensation de la force de dérapage au niveau du couplage aux roues motrices, par au moins un variateur rotatif de couple, dont la variation de couple est commandée par la variable caractéristique de la force de dérapage, à savoir l'angle α, mesuré au moyen d'un capteur spécifique à chacune des phases talon ou pointe du pas.

Pour la phase talon du pas, un moyen mécanique de réaliser le capteur de l'angle α 1-7 consiste à monter l'axe des roues arrières sur un ressort à compression lui autorisant un léger déplacement vertical par rapport au châssis, et de disposer un bras articulé en une extrémité sur cet axe 3-17, et muni d'une roulette à son extrémité libre 3-18, avec, très près de son articulation, un point de levier par une seconde articulation solidaire du châssis ; la roulette de ce bras articulé est maintenue élevée par l'effet de levier vers le haut dû à la pression vers le bas du ressort sur l'axe des roues arrières lorsque celles-ci ne sont pas en contact avec le sol, et pressée sur le sol par l'effet de levier vers bas dès que l'axe des roues arrières touche le sol en comprimant vers le haut son ressort sous l'effet du poids du marcheur ; la mesure de l'angle α lors de la phase talon du pas est alors obtenue au moyen d'un capteur mécanique de l'inclinaison de la platine supérieure par rapport au bras articulé en contact avec le sol, inclinaison égale à l'angle α à un écart constant près. Pour la phase pointe du pas, un moyen de réaliser le capteur mécanique de l'angle α consiste à mesurer directement l'angle formé par la partie arrière 2-2 et la partie avant 2-3 de la platine supérieure, dont la valeur est très proche de α en raison de la quasi orthogonalité entre la partie arrière et la jambe porteuse, la partie avant étant parallèle au sol à ce moment.

Un des moyens de réaliser le variateur rotatif de couple consiste à adapter aux contraintes de l'invention le classique système mécanique des doubles cônes inversés avec courroie, en s'affranchissant notamment de la courroie glissante qui ne permet pas la variation de couple lorsque le moteur est à l'arrêt, pour en faire un système à « doubles cônes curvilignes inversés et superposés » 3-10, dont les axes 3-11 restent maintenus dans le même plan vertical. La variation de couple en fonction de l'angle α 1-7 est constituée par couplage du capteur de l'angle α à la commande de l'inclinaison de l'axe du cône curviligne supérieur dans ce plan vertical 3-19, 3-16, qui fait rouler ce cône curviligne sur le cône curviligne inférieur le long de leur génératrice respectivement inférieure et supérieure 3-12, les deux cônes pouvant également tourner autour de leur axe respectif pour la transmission du couple 3-13, qui est ainsi fonction du rapport des rayons des disques de section en leur point de contact. On élimine ainsi la courroie glissante, qui ne pourrait pas glisser à l'arrêt, et on peut déterminer librement, pour chaque angle d'inclinaison de l'axe du cône supérieur, donc pour chaque angle α mesuré mécaniquement comme décrit ci-dessus, le rapport souhaité des rayons, ce qui détermine le profil curviligne 3-20 des cônes.

Dans ce type de variateur rotatif de couple à doubles cônes curvilignes inversés et superposés, la faible surface de la zone de contact des deux cônes impose de minimiser les glissements. Le frottement nécessaire à la transmission du couple sur la zone de contact des cônes curvilignes peut être obtenu à la fois par le choix d'un matériau suffisamment rugueux ou adhérent, et par application d'une force de pression suffisante sur l'axe du cône curviligne supérieur 3-21, cette force pouvant utiliser, en tout ou partie, la composante normale au sol de la force appliquée à la platine supérieure par la jambe porteuse 3-19, ou des ressorts de pression sur les paliers ou roulements de l'axe du cône curviligne supérieur 3-22.

Dans ce troisième mode particulier de réalisation de l'invention, la compensation de la force de dérapage ne doit s'effectuer que temporairement, c'est-à-dire uniquement pendant les phases talon ou pointe du pas, au cours desquelles la force de dérapage n'est pas nulle ; lors de la phase intermédiaire du pas, durant laquelle aucune force de dérapage ne s'exerce, la butée de la commande du variateur de couple correspondant à la valeur nulle de l'angle α active donc un mécanisme de débrayage du couplage aux roues motrices, afin de leur permettre de tourner librement ; ce mécanisme de débrayage bloque en même temps le système d'assiette variable, donc le dispositif de stockage de l'énergie potentielle de gravité, afin de conserver l'énergie stockée en phase talon pour pouvoir la restituer en phase pointe, le débrayage cessant alors avec déblocage du dispositif de stockage d'énergie.

Enfin, l'accélérateur de ce troisième mode de réalisation de l'invention est en tous points identique à celui du premier mode de réalisation (version cinétique).

Un quatrième mode particulier de réalisation de l'invention utilise un moteur mécanique exploitant l'énergie d'un dispositif de stockage d'énergie élastique, comportant au moins un ressort linéaire 3-5 ou rotatif, qu'il soit mécanique 3-5, pneumatique ou hydropneumatique, et couplé mécaniquement aux roues motrices de façon réversible par des crémaillères, câbles 3-8, chaînes, courroies ou engrenages. La force de compensation devant toujours être proportionnelle au poids du marcheur, ce ressort est de type « à force constante » ; de tels ressorts existent sur le marché, en général sous forme de ressorts à spirale pour les enrouleurs, ces ressorts étant prévus pour être jumelés de diverses façons selon la force et l'extension souhaitée ; on peut aussi obtenir la force constante à partir d'un ressort linéaire classique de raideur constante, à élongation ou compression, mécanique 3-6, pneumatique ou hydropneumatique, couplé à un câble de traction 3-1 s'enroulant sur une came 3-7 dont la variation angulaire de rayon est calculée pour compenser, via le couple résultant, la variation de la force du ressort linéaire en fonction de son élongation ou de sa compression.

La force constante du système élastique doit être préréglée en fonction du poids du marcheur ; un dispositif de précontrainte du ressort peut-être utilisé, comme par exemple une vis de réglage 3-9, ainsi qu'un choix ab initio du ressort selon le poids de l'utilisateur, ces deux moyens pouvant être complémentaires (après le choix du ressort, possibilité d'adaptation de sa force, par exemple selon l'habillement et la charge momentanés du marcheur). Ce type de moteur est également parfaitement réversible, l'énergie élastique produisant, en mode moteur, un couple moteur constant, et, inversement, un couple moteur externe produisant, en mode générateur, l'énergie élastique. Le système d'asservissement de la vitesse des roues motrices de ce quatrième mode particulier de réalisation de l'invention peut être réalisé avec au moins un variateur de couple en tous points identique à celui du troisième mode particulier de réalisation décrit ci-dessus. De même pour le mécanisme de débrayage du couplage aux roues motrices avec blocage du système de stockage de l'énergie, c'est-à-dire, dans ce cas, le système élastique, pendant la phase intermédiaire du pas, durant laquelle aucune force de dérapage ne s'exerce.

Ici encore, l'accélérateur de ce quatrième mode de réalisation de l'invention est en tout point identique à celui du premier mode de réalisation (version cinétique).

Les figures ci-après décrivent l'ensemble des mécanismes principaux de l'invention.
La figure 1 décrit le principe général, illustré dans le premier mode particulier de réalisation de l'invention (énergie cinétique).
La figure 2 détaille, toujours dans ce premier mode particulier, le fonctionnement de la charnière d'articulation entre la partie avant et la partie arrière de la sous-semelle roulante, ainsi que le détail de l'accélérateur.
La figure 3 montre les principaux mécanismes de la version la plus complexe (énergie élastique).

Cette invention ouvre un large domaine industriel de production de masse des différentes versions de ces chaussures ou sous-semelles roulantes, leur marché étant le grand public au moins des grandes et moyennes villes du monde, et un marché complémentaire étant basé sur des versions sportives.

## Revendications

1. Moyen de déplacement individuel permettant de marcher à une vitesse plus élevée que celle de la marche normale, constitué par une paire de chaussures roulantes, ou de sous-semelles roulantes (1-1) adaptables par fixation rapide (1-2) aux semelles de chaussures normales d'un marcheur, et tel que les chaussures ou sous-semelles roulantes comprennent une partie arrière et une partie avant, composée chacune d'une platine supérieure (1-11,1-14) montée sur un châssis reposant sur au moins un jeu de roues (2-4) ou de chenilles (2-5) en contact avec le sol, **caractérisé en ce que** ces parties arrière et avant sont articulées latéralement entre elles (1-3) pour suivre les mouvements naturels des talons par rapport aux pointes de pied (1-10), la partie arrière avec un jeu arrière de roues (2-4) ou de chenilles (2-5) étant décollée du sol, respectivement en appui sur le sol, par rapport à la partie avant avec un jeu avant de roues (2-4) ou de chenilles (2-5) qui est en appui sur le sol, respectivement décollée du sol, lors de la marche normale, ces parties arrière et avant permettant la marche à vitesse plus élevée, par les seuls mouvements de la marche normale et en conservant le rythme, l'amplitude, et la stabilité longitudinale, sans aucun mouvement de patinage et sans course de prise d'élan, grâce à la combinaison d'un système moteur, couplé aux roues motrices, composé d'au moins un moteur à énergie soit cinétique (1-4), soit électrique, soit potentielle de gravité, soit élastique (3-5), soit encore de plusieurs moteurs combinant en tout ou partie ces types d'énergie, avec un système d'asservissement ajustant à tout instant le couple moteur, dans un sens ou dans l'autre, à une valeur de compensation (1-13a, 1-13b) affranchissant la vitesse des roues motrices de l'effet de la force de dérapage que constitue la composante parallèle au sol (1-5a, 1-5b) de la force appliquée à chaque chaussure ou sous-semelle roulante par la jambe porteuse (1-6), quelle que soit la valeur de l'angle α (1-7) de la jambe porteuse par rapport à la normale au sol, et quelle que soit la vitesse initiale par rapport au sol de la chaussure ou sous-semelle roulante.

2. Moyen de déplacement individuel selon la revendication 1, **caractérisé en ce que** chacune des deux chaussures ou sous-semelles roulantes comporte une articulation latérale, autour d'un axe ou d'un système à charnières (1-3), qui permet à la partie arrière (2-2) de pivoter dans le plan vertical par rapport à la partie avant (2-3), pour suivre le décollement et l'élévation du talon du pied porteur par rapport à sa pointe (1-10), qui se produisent naturellement en milieu et fin de pas lors de la marche normale ; chacune de ces deux parties étant adaptée à supporter seule le poids du corps tout en roulant sur des roues (2-4) ou sur au moins une chenille (2-5).

3. Moyen de déplacement individuel selon l'une au moins des revendications précédentes, **caractérisé en ce que** chaque chaussure ou sous-semelle roulante comporte un accélérateur créant une surcompensation dans le sens avant pour permettre l'augmentation progressive, en quelques pas, de la vitesse globale du marcheur, constitué par un système moteur d'accélération couplé aux roues motrices, à énergie soit électrique, soit potentielle de gravité, permettant de fournir un couple moteur supplémentaire aux roues motrices dans le sens de la marche, et par une commande de pointe de pied située au niveau de la partie avant de la platine supérieure, qui, lorsque la partie arrière est élevée par rapport à cette partie avant, permet d'augmenter ce couple moteur proportionnellement à la pression qu'elle subit de la pointe du pied porteur.

4. Moyen de déplacement individuel selon l'une au moins des revendications précédentes, **caractérisé en ce que**, pour chacune des deux chaussures ou sous-semelles roulantes, le système moteur comporte au moins un moteur inertiel, à énergie cinétique, composé d'un volant d'inertie ou d'un système contrarotatif de volants d'inertie (2-6), couplé aux roues motrices via une forte démultiplication (1-4) ; le système d'asservissement de la vitesse du moteur, donc de celle des roues motrices, étant inhérent au moteur inertiel, qui résiste physiquement à tout changement de régime du fait du contre-couple d'inertie engendré lors de toute variation forcée de sa vitesse.

5. Moyen de déplacement individuel selon l'une au moins des revendications 1 à 3, **caractérisé en ce que**, pour chacune des deux chaussures ou sous-semelles roulantes, le système moteur comporte au moins un moteur électrique couplé aux roues motrices, utilisant l'énergie stockée dans au moins une batterie électrique rechargeable ; l'ajustement du couple moteur à la valeur contribuant ou aboutissant à la compensation de la force de dérapage étant obtenu par un système électronique d'asservissement de la vitesse de rotation des roues motrices à la consigne de vitesse souhaitée, la vitesse de rotation étant mesurée grâce à un capteur spécifique ; la commande de pointe de pied de l'accélérateur étant un capteur de pression de la pointe du pied sur la partie avant de la platine supérieure, qui, dès que la partie arrière s'élève par rapport à la partie avant, agit directement sur la consigne de vitesse du système électronique d'asservissement pour augmenter la vitesse souhaitée proportionnellement à la mesure de pression obtenue.

6. Moyen de déplacement individuel selon l'une au moins des revendications 1 à 3, **caractérisé en ce que**, pour chacune des deux chaussures ou sous-semelles roulantes, le système moteur comporte au moins un moteur mécanique exploitant l'énergie potentielle de gravité du marcheur lui-même, grâce à un mécanisme d'assiette variable de la platine supérieure de la sous-semelle, rendue mobile verticalement par rapport au châssis, et couplé mécaniquement aux roues motrices par des crémaillères, câbles, chaînes, courroies ou engrenages, et via au moins un variateur rotatif de couple, le dispositif de stockage d'énergie étant alors le marcheur lui-même, dont l'énergie potentielle de gravité augmente lorsqu'il est élevé et diminue lorsqu'il est abaissé par rapport au sol ; l'asservissement de la vitesse des roues motrices étant réalisé par le variateur rotatif de couple, dont la variation de couple est commandée par la variable caractéristique de la force de dérapage, à savoir l'angle α (1-7), mesuré au moyen d'un capteur spécifique à chacune des phases talon ou pointe du pas.

7. Moyen de déplacement individuel selon l'une au moins des revendications 1 à 3, **caractérisé en ce que**, pour chacune des deux chaussures ou sous-semelles roulantes, le système moteur comporte au moins un moteur mécanique exploitant l'énergie d'un dispositif de stockage d'énergie élastique, comportant au moins un ressort à force constante, qu'il soit linéaire ou rotatif, mécanique, pneumatique ou hydropneumatique, la force constante étant ajustable au départ par un préréglage initial (3-9) selon le poids du marcheur ; ce ressort étant couplé mécaniquement aux roues motrices par des crémaillères, câbles (3-8), chaînes, courroies ou engrenages, et via au moins un variateur rotatif de couple (3-10) ; l'asservissement de la vitesse des roues motrices étant réalisé par le variateur rotatif de couple, dont la variation est commandée par la variable caractéristique de la force de dérapage, à savoir l'angle α (1-7), mesuré au moyen d'un capteur spécifique à chacune des phases talon ou pointe du pas.

8. Moyen de déplacement individuel selon la revendication 7, **caractérisé en ce que** le ressort à force constante peut être obtenu à partir d'un ressort linéaire classique de raideur constante, mécanique (3-6), pneumatique ou hydropneumatique, par couplage à un câble de traction (3-1) s'enroulant sur une came (3-7) dont la variation angulaire de rayon est calculée pour compenser, via le couple résultant, la variation de la force du ressort linéaire en fonction de son élongation ou de sa compression.

9. Moyen de déplacement individuel selon la revendication 6 ou la revendication 7, **caractérisé en ce que** le variateur rotatif de couple, permettant une variation de couple même lorsque le moteur est à l'arrêt, est un système à doubles cônes curvilignes inversés et superposés (3-10), dont les axes (3-11) restent maintenus dans le même plan vertical, la variation de couple en fonction de l'angle α (1-7) étant commandée par couplage du capteur de l'angle α à une commande de l'inclinaison de l'axe du cône curviligne supérieur dans ce plan vertical (3-16, 3-19), qui fait rouler ce cône curviligne sur le cône curviligne inférieur le long de leur génératrice respectivement inférieure et supérieure (3-12) ; les deux cônes pouvant également tourner autour de leur axe respectif pour la transmission du couple (3-13), qui est ainsi fonction du rapport des rayons des disques de section en leur point de contact ; le frottement nécessaire à la transmission du couple sur la zone de contact des cônes curvilignes étant obtenu par application d'une force de pression suffisante sur l'axe du cône curviligne supérieur (3-21), cette force pouvant utiliser, en tout ou partie, la composante normale au sol de la force appliquée à la platine supérieure par la jambe porteuse (3-19), ou des ressorts de pression sur les paliers ou roulements de l'axe du cône curviligne supérieur (3-22).

10. Moyen de déplacement individuel selon la revendications 6 ou la revendication 7, **caractérisé en ce que** le couplage entre le système moteur et les roues motrices comporte un mécanisme de débrayage avec blocage du dispositif de stockage d'énergie, assiette de la platine ou ressort, se déclenchant automatiquement lorsque que la commande du variateur de couple correspond à la valeur nulle de l'angle α, et se réenclenchant automatiquement sinon, de façon à permettre un roulage libre de la chaussure ou sous-semelle roulante à partir de sa vitesse acquise lorsqu'elle n'est soumise à aucune force de dérapage.

11. Moyen de déplacement individuel selon la revendication 3 ou cette revendication 3 et l'une des revendications 4 et 6 à 10, **caractérisé en ce que** la commande de pointe de pied permettant l'augmentation progressive, en quelques pas, de la vitesse globale du marcheur, est la partie avant de la platine supérieure (2-3), également articulée latéralement, pour constituer une pédale couplée mécaniquement aux roues motrices par des crémaillères (2-7), câbles, chaînes, courroies, ou engrenages (2-12), qui augmente la vitesse des roues motrices grâce à l'énergie potentielle de gravité apportée par la pression du poids du corps du marcheur sur sa pointe de pied et son enfoncement de quelques millimètres ou centimètres, selon la vitesse initiale acquise auparavant par la chaussure ou sous-semelle roulante ; tant que la partie arrière de la platine supérieure ne s'élève pas, cette pédale étant bloquée et son couplage avec les roues motrices étant débrayé, et, en fin d'abaissement et pendant la remontée de la pédale, ce couplage étant également débrayé, pour permettre dans les trois cas un roulage libre à partir de la vitesse acquise.

## Patentansprüche

1. Personenfortbewegungsmittel, das dazu dient, schneller als normal zu laufen, bestehend aus einem Paar rollender Schuhe oder rollender Untersohlen (1-1), die durch eine Schnellbefestigung (1-2) an den Sohlen normaler Schuhe eines Läufers befestigt werden, wobei die rollenden Schuhe oder Untersohlen einen hinteren Teil und einen vorderen Teil jeweils bestehend aus einer oberen Platte (1-11, 1-14), die auf ein Gestell montiert ist, das auf mindestens einem mit dem Boden in Kontakt stehenden Rad- (2-4) oder Raupenbandsatz (2+5) aufliegt, aufweisen, **dadurch gekennzeichnet, dass** der hintere Teil mit dem vorderen Teil an den Seiten mit Gelenken (1-3) verbunden ist, um den natürlichen Bewegungen der Fersen in Bezug auf die Fußspitzen (1-10) zu folgen, wobei der hintere Teil mit einem hinteren Radsatz (2-4) oder Raupenbandsatz (2-5) beim normalen Laufen vom Boden abgelöst ist bzw. darauf aufliegt, im Verhältnis zum vorderen Teil mit einem vorderen Radsatz (2-4) oder Raupenbandsatz (2-5), der auf dem Boden aufliegt oder vom Boden abgelöst ist, wobei der hintere und der vordere Teil durch normale Laufbewegungen bei gleichem Rhythmus, gleicher Amplitude und gleicher Längsstabilität ohne Rutschbewegung und ohne Anlauf das schnellere Laufen ermöglichen, dank der Kombination eines an die Antriebsräder gekoppelten Antriebssystems, bestehend aus mindestens einem Motor mit kinetischer Energie (1-4), elektrischer Energie, potentieller Energie der Schwerkraft, elastischer Energie (3-5) oder auch aus mehreren Motoren, bei denen alle oder ein Teil dieser Energiearten miteinander kombiniert werden, mit einem Regelungssystem, das das Antriebsmoment des Motors in der einen oder anderen Richtung zu jedem Zeitpunkt auf einen Ausgleichswert (1-13a, 1-13b) einstellt, wodurch die Geschwindigkeit der Antriebsräder von der Wirkung der Querkraft, einer zum Boden parallelen Komponente (1-5a, 1-5b) der auf jeden fahrenden Schuh oder jede fahrende Untersohle durch das tragende Bein angewandten Kraft (1-6), befreit wird, unabhängig vom Wert des Winkels α (1-7) des tragenden Beins im Verhältnis zum normalen Wert zum Boden und unabhängig von der Ausgangsgeschwindigkeit des rollenden Schuhs oder der rollenden Untersohle in Bezug auf den Boden.

2. Personenfortbewegungsmittel nach Anspruch 1, **dadurch gekennzeichnet, dass** jede der beiden rollenden Schuhe oder Untersohlen eine seitliche Gelenkverbindung um eine Achse oder ein Gelenksystem (1-3) aufweist, welches dem hinteren Teil (2-2) die Möglichkeit gibt, sich in der senkrechten Ebene in Bezug auf den vorderen Teil (2-3) zu drehen, um dem Ablösen und Anheben der Ferse des tragenden Fußes in Bezug auf seine Spitze (1-10) zu folgen, wobei sich diese Bewegungen während des normalen Laufens natürlicherweise in der Mitte und am Ende des Schritts vollziehen und jeder der beiden Teile so angepasst ist, dass er das Gewicht des Körpers während des Rollens auf den Rädern (2-4) oder auf mindestens einem Raupenband (2-5) alleine tragen kann.

3. Personenfortbewegungsmittel nach mindestens einem der vorhergehenden Ansprüche, **dadurch gekennzeichnet, dass** jeder rollende Schuh oder jede rollende Untersohle einen Beschleuniger aufweist, der eine Überkompensierung nach vorne erzeugt, um die progressive Steigerung der Gesamtgeschwindigkeit des Läufers in wenigen Schritten zu ermöglichen, bestehend aus einem Motorbeschleunigungssystem, das an die Antriebsräder gekoppelt ist, mit elektrischer Energie oder potentieller Energie der Schwerkraft betrieben wird und den Antriebsrädern ein zusätzliches Antriebsmoment in Laufrichtung liefert, und aus einer Fußspitzensteuerung am vorderen Teil der oberen Platte, die, wenn der hintere Teil in Bezug auf den vorderen Teil angehoben ist, die Steigerung des Antriebsdrehmoments proportional zu dem durch die Fußspitzende des tragenden Fußes ausgeübten Druck ermöglicht.

4. Personenfortbewegungsmittel nach mindestens einem der vorhergehenden Ansprüche, **dadurch gekennzeichnet, dass** bei jedem der beiden rollenden Schuhe oder Untersohlen das Antriebssystem mindestens einen Trägheitsmotor mit kinetischer Energie aufweist, bestehend aus einem Schwungrad oder einem gegenläufigen Schwungradsystem (2-6), das über eine starke Übersetzung (1-4) an die Antriebsräder gekoppelt ist. Das System zur Regelung der Motordrehzahl und somit der Antriebsräder ist in den Trägheitsmotor, der aufgrund des gegenläufigen Trägheitsmoments, das bei einer erzwungenen Veränderung seiner Geschwindigkeit ausgelöst wird, physikalisch jedem Geschwindigkeitswechsel stand hält, integriert.

5. Personenfortbewegungsmittel nach mindestens einem der Ansprüche 1 bis 3, **dadurch gekennzeichnet, dass** bei jedem der beiden rollenden Schuhe oder Untersohlen das Antriebssystem mindestens einen an die Antriebsräder gekoppelten elektrischen Motor aufweist, der die in mindestens einem elektrischen aufladbaren Akku gespeicherte Energie nutzt. Die Anpassung des Antriebsdrehmoments an den Wert, der zum Ausgleich der Querkraft beiträgt bzw. dazu führt, wird durch ein elektronisches System zur Einstellung der Drehgeschwindigkeit der Antriebsräder auf den Sollwert der gewünschten Geschwindigkeit erzielt, wobei die Drehgeschwindigkeit mittels eines speziellen Sensors gemessen wird. Die Fußspitzensteuerung des Beschleunigers ist ein Drucksensor für die Fußspitze auf dem vorderen Teil der oberen Platte, der, sobald der hintere Teil in Bezug auf den vorderen Teil angehoben wird, direkt auf den Drehgeschwindigkeitssollwert des elektronischen Regelungssystems dahingehend einwirkt, dass die gewünschte Geschwindigkeit proportional zum gemessenen Druckwert erhöht wird.

6. Personenfortbewegungsmittel nach mindestens einem der Ansprüche 1 bis 3, **dadurch gekennzeichnet, dass** das Antriebssystem jedes der beiden rollenden Schuhe oder Untersohlen mindestens einen mechanischen Motor aufweist, der die potentielle Energie der Schwerkraft des Läufers dank eines Mechanismus zur Veränderung der Lage der oberen Platte der Untersohle, die senkrecht zum Gestell beweglich wird, nutzt, und über Zahnstangen, Drahtseile, Ketten, Riemen oder Zahnradgetriebe, und über mindestens einen Drehmomentregler mechanisch an die Antriebsräder gekoppelt ist, wobei die Energiespeicherungsvorrichtung der Läufer selbst ist und dessen potentielle Energie der Schwerkraft zunimmt, wenn er in Bezug auf den Boden oben steht, und abnimmt, wenn er in Bezug auf den Boden abgesenkt ist. Die Regelung der Geschwindigkeit der Antriebsräder erfolgt über den Drehmomentregler, dessen Drehmomentveränderung über die charakteristische Variable der Querkraft, das heißt, den Winkel α (1-7), gesteuert wird, der über einen speziellen Sensor in jeder Fersen- oder Fußspitzenphase des Schrittes gemessen wird.

7. Personenfortbewegungsmittel nach mindestens einem der Ansprüche 1 bis 3, **dadurch gekennzeichnet, dass** das Antriebssystem jedes der beiden rollenden Schuhe oder jeder der beiden rollenden Untersohlen mindestens einen mechanischen Motor umfasst, der die Energie einer elastischen Energiespeichervorrichtung nutzt, die mindestens einer Feder mit konstanter Kraft umfasst, wobei diese linear, drehend, mechanisch, pneumatisch oder hydropneumatisch sein kann, und die konstante Kraft anfangs über eine Voreinstellung (3-9) unter Berücksichtigung des Gewichts des Läufers reguliert werden kann. Diese Feder ist mechanisch über Zahnstangen, Drahtseile (3-8), Ketten, Riemen oder Zahnradgetriebe sowie über einen Drehmomentregler (3-10) an die Antriebsräder gekoppelt; die Geschwindigkeit der Antriebsräder wird über den Drehmomentregler geregelt, dessen Veränderung über die charakteristische Variable der Querkraft, das heißt, den Winkel α (1-7), gesteuert wird, welcher mit einem spezifischen Sensor in jeder der Fersen- und Fußspitzenphasen des Schritts gemessen wird.

8. Personenfortbewegungsmittel nach Anspruch 7, **dadurch gekennzeichnet, dass** die Feder mit konstanter Kraft gebildet wird durch eine lineare klassische Feder mit konstanter Steifigkeit, wie zum Beispiel eine mechanischen (3-6), eine pneumatische oder hydropneumatische Feder, die angekoppelt ist an ein Zugseil (3-1), das um eine Nocke (3-7) gewickelt ist, deren Winkelabweichung des Radius berechnet wird, um über das daraus resultierende Drehmoment die Veränderung der Kraft der linearen Feder unter Berücksichtigung der Streckung oder des Zusammendrückens auszugleichen.

9. Personenfortbewegungsmittel nach Anspruch 6 oder 7, **dadurch gekennzeichnet, dass** der Drehmomentregler, der auch dann eine Veränderung des Drehemoments ermöglicht, wenn der Motor still steht, ein System aus gekrümmten umgekehrten übereinander gelagerten Doppelkegelstümpfen (3-10) ist, deren Achsen (3-11) auf ein und derselben senkrechten Ebene gehalten werden, wobei die Veränderung des Drehmoments in Abhängigkeit vom Winkel α (1-7) gesteuert wird über die Koppelung des Sensors des Winkels α an eine Achsenneigungssteuerung des oberen gekrümmten Kegelstumpfs auf dieser senkrechten Ebene (3-13, 3-19), die diesen gekrümmten Kegelstumpf auf den unteren gekrümmten Kegelstumpf entlang der jeweiligen unteren und oberen Mantellinie (3-12) rollen lässt. Die beiden Kegelstümpfe können sich zur Übertragung des Drehmoments (3-13) ebenfalls um ihre jeweilige eigene Achse drehen, so dass diese vom Verhältnis der Radien des Querschnitts der Scheiben an ihrer Berührungsstelle abhängt. Die zur Übertragung des Drehmoments auf den Kontaktbereich der gekrümmten Kegelstümpfe erforderliche Reibung wird erzielt durch Anwendung einer ausreichend hohen Druckkraft auf die Achse des oberen gekrümmten Kegelstumpfs (3-21), wobei diese Kraft ganz oder teilweise die Normalkomponente zum Boden der auf die obere Platte durch das tragende Bein (3-19) angewandten Kraft, oder der Druckfedern auf den Gleit- bzw. Wälzlagern der Achse des gekrümmten oberen Kegelstumpfs (3-22) nutzen kann.

10. Personenfortbewegungsmittel nach Anspruch 6 oder nach Anspruch 7, **dadurch gekennzeichnet, dass** die Kupplung zwischen dem Antriebssystem und den Antriebsrädern einen Entkoppelungsmechanismus mit Verriegelung der Energiespeicherungsvorrichtung, d.h. der Lage der Platte oder Feder aufweist, der automatisch ausgelöst wird, wenn die Steuerung des Drehmomentreglers diesem Nullwert des Winkels α entspricht, und sich andernfalls wieder automatisch einkoppelt, so dass das ungehinderte Fahren des rollenden Schuhs oder der rollenden Untersohle ausgehend von der erzielten Geschwindigkeit möglich ist, wenn keine Querkraft einwirkt.

11. Personenfortbewegungsmittel nach Anspruch 3 oder Anspruch 3 und einem der Ansprüche 4 und 6 bis 10, **dadurch gekennzeichnet, dass** die Fußspitzensteuerung, die eine in wenigen Schritten progressive Steigerung der Gesamtgeschwindigkeit des Läufers ermöglicht, aus dem vorderen Teil der oberen, ebenfalls seitlich angelenkten Platte (2-3) besteht und ein Pedal bildet, das mechanisch über Zahnstangen (2-7), Drahtseile, Ketten, Riemen oder Zahngetriebe (2-12) an die Antriebsräder gekoppelt ist, und die Geschwindigkeit der Antriebsräder dank der potentiellen Energie der Schwerkraft, die durch den Druck des Körpergewichts des Läufers auf seine Fußspitze und deren Eindrücken um einige Millimeter oder Zentimeter je nach der zuvor durch den rollenden Schuh oder die rollende Untersohle erhaltenen Ausgangsgeschwindigkeit erzielt wird, erhöht. Solange der hintere Teil der oberen Platte nicht angehoben ist, bleibt das Pedal verriegelt und dessen Kupplung an die Antriebsräder gelöst. Diese Kupplung ist ebenfalls gelöst am Ende des Absenkens und während des Anhebens des Pedals, um in allen drei Fällen das ungehinderte Rollen ausgehend von der erzielten Geschwindigkeit zu ermöglichen.

## Claims

1. Personal means of transport which enables the user to walk at faster speeds than normal walking, comprising a pair of wheeled shoes, or wheeled undersoles (1-1) which can be attached to the base of ordinary shoe soles thanks to a quick-fastening contraption (1-2), and such that said wheeled shoes or undersoles are made up of a rear part and a front part, each comprising a top plate (1-11, 1-14) mounted on a chassis resting on at least one set of wheels (2-4) or tracks (2-5) which are in contact with the ground, wherein said rear and front parts are laterally articulated together (1-3) in order to follow the natural movements of the heel in relation to the toes (1-10) and the rear part with its set of wheels (2-4) or tracks (2-5) is either on or off the ground whilst the front part with its own set of wheels (2-4) or tracks (2-5) is respectively off or on the ground when the user is walking normally, and wherein said rear and front parts enable the user to walk at faster speeds, without making any changes to usual walking movements, pace, amplitude or longitudinal stability, and without any need to skate or gain momentum, thanks to a motor system coupled with driving wheels and made up of at least one motor powered by energy which can be kinetic (1-4), or electric, or gravitational potential, or elastic (3-5), or even of several motors combining part or all of said types of energy, with a control system constantly adjusting the engine torque, in one direction or the other, to be set at a compensation value (1-13a, 1-13b) keeping the speed of the driving wheels independent from the skidding force arising from the component parallel to the ground (1-5a, 1-5b) corresponding to the force exerted on each wheeled shoe or undersole by the supporting leg (1-6), whatever the value of angle α (1-7) formed by the supporting leg in relation to the line perpendicular to the ground, and whatever the initial speed_of said wheeled shoe or undersole in relation to the ground.

2. Personal transport means according to claim 1, **characterized in that** each wheeled shoe or under-sole comprises a lateral articulation around an axis or a hinge system (1-3) which enables rear part (2-2) to swivel in vertical plan with respect to front part (2-3), to follow detachment and lifting of heel of supporting foot with respect to its toe (1-10), which occur naturally in the middle and at the end of each step during normal walking; each of said rear and front parts being adapted to support alone the body weight while rolling on wheels (2-4) or on at least one track (2-5).

3. Personal transport means according to any one of preceding claims, **characterized in that** each wheeled shoe or undersole comprises an accelerator creating an overcompensation in the forward direction to achieve gradual increase, in a few steps, of walker's global speed, constituted by a an acceleration drive system coupled to driving wheels using electric energy, or gravitational potential energy enabling to provide an additional engine torque to driving wheels in walking direction, and by a foot tip control located on the front part of the top plate, which, when the rear part is raised with respect to said front part, enable to increase said engine torque proportionally to the pressure subjected to by the toe of the supporting foot.

4. Personal transport means according to any one of the preceding claims, **characterized in that**, for each wheeled shoesor undersoles the motor system comprises at least one inertia motor exploiting kinetic energy, composed of a flywheel or a counter-rotating flywheel system (2-6), coupled to driving wheels via a high reduction ratio (1-4); system for controlling motor speed, hence that of the driving wheels, being inherent to inertia motor, which physically resists to any change of speed thanks to inertial counter torque created during any forced variation of its speed.

5. Personal transport means according to at least any one of claims 1 to 3, **characterized in that**, for each wheeled shoe or undersole, the motor system comprises at least one electric motor coupled to driving wheels, exploiting energy stored in at least one electric rechargeable battery; adjusting engine torque to the value contributing or leading to compensation of the skidding force being obtained by an electronic system maintaining the angular speed of the driving wheels at that required by speed order, said angular speed being measured thanks to a specific sensor; the foot tip control of the accelerator being a pressure transducer measuring the pressure of the toe of foot on the front part of the top plate, which, as soon as the rear part is raised with respect to the front part, directly acts on speed order of the electronic control system in order to increase the required speed proportionally to the measurement of the obtained pressure.

6. Personal transport means according to at least any one of claims 1 to 3, **characterized in that**, for each wheeled shoe or undersole, the motor system comprises at least one mechanical motor exploiting gravitational potential energy of the walker himself/herself, thanks to a variable height mechanism of the top plate, rendered vertically mobile with respect to the chassis, and mechanically coupled to the driving wheels by racks, cables, chains, belts or gears, and via at least one torque variable converter, the energy storing device thus being the walker himself/herself, whereof gravitational potential energy increases when he/she is raised and decreases when he/she is lowered with respect to the ground; controlling the speed of the driving wheels is achieved by said torque variable converter, whereof the torque variation is controlled by the characteristic parameter of the skidding force, namely, angle α (1-7), measured by means of a specific sensor for each of the heels and toe phases of the step.

7. Personal transport means according to at least any one of claims 1 to 3, **characterized in that**, for each wheeled shoe or undersole, the motor system comprises at least one mechanical motor exploiting energy of an elastic energy storage device, comprising at least one constant-force spring, whether it be linear or rotating, mechanical, pneumatic or hydro-pneumatic, the constant force being adjustable at the beginning by an initial pre-adjustment (3-9) according to the weight of the walker; this spring being mechanically coupled to driving wheels by racks, cables (3-8), chains, belts or gears, and via at least one torque variable converter (3-10); the controlling speed of the driving wheels being achieved by the said torque variable converter, whereof the variation is controlled by the characteristic parameter of the skidding force, namely angle α (1-7), measured by means of a specific sensor for each of the heels and tip phases of the step.

8. Personal transport means according to claim 7, **characterized in that** said constant-force spring may be obtained based on a classic linear spring of constant stiffness, mechanical (3-6), pneumatic or hydro-pneumatic, coupled to a traction cable (3-1) winding around a cam (3-7) whereof the angular variation of the radius is calculated in order to compensate, via the resulting torque, the variation of the elastic force of the linear spring according to its elongation or its compression.

9. Personal transport means according to claim 6 or claim 7, **characterized in that** said torque variable converter, enabling a torque variation even when the motor is off, is a system with dual inverted and superposed curvilinear cones (3-10), whereof the axes (3-11) remain maintained in the same vertical plan, the torque variation according to the said angle α (1-7) being controlled by coupling the sensor of angle α to a mechanism setting the inclination of the axis of the upper curvilinear cone in this vertical plan (3-16, 3-19), which makes this curvilinear cone roll on the lower curvilinear cone along their respectively lower and higher (3-12) generative curve; both cones being also able to turn around their respective axis for torque transmission (3-13) which is thus function of the ratio of the radiuses of the section disks at their contact point; the friction required for the torque transmission at the contact area of the curvilinear cones being obtained by applying a force causing sufficient pressure on the axis of the upper curvilinear cone (3-21), this force able to use, wholly or partly, the component perpendicular to the ground of the force applied to the upper plate by the supporting leg (3-19), or pressure springs on the bearings or rolling bearings of the axis of the upper curvilinear cone (3-22).

10. Personal transport means according to claim 6 or claim 7, **characterized in that** coupling between the motor system and the driving wheels comprises a release mechanism with a blockage of energy storing device, height of plate or spring, engaging automatically when control of torque variable converter corresponds to null value of angle α, and otherwise automatically reengaging such as to enable free rolling of wheeled shoe or undersole based on its cruise speed when it is not subjected to any skidding force.

11. Personal transport means according to claim 3 or this claim 3 and any one of claims 4 and 6 to 10, **characterized in that** the foot tip control achieving gradual increase, in a few steps, of the walker's global speed, is the front part of the top plate (2-3), also laterally articulated in order to constitute a pedal mechanically coupled to the driving wheels by racks (2-7), cables, chains, belts, or gears (2-12), which increases the speed of the driving wheels thanks to gravitational potential energy brought by pressure of the walker's body weight on his toe and its sinking by a few millimeters or centimeters, depending on the prior cruise speed of wheeled shoe or undersole; as long as the rear part of the top plate does not rise, this pedal being blocked and its coupling with the driving wheels being released, and, at the end of lowering and during rising of the pedal, this coupling also being released, in order to enable in these three cases a free rolling based on cruise speed.
